# FASCICULE DE BREVET EUROPEEN

(11) **EP 1 977 070 B1**
(45) Date de publication et mention de la délivrance du brevet: **09.01.2013**
(21) Numéro de dépôt: 06841840.9
(22) Date de dépôt: 01.12.2006
(51) Int. Cl.: E06B 9/174

(54) **DISPOSITIF DE SUPPORT POUR VOLET ROULANT ET ENSEMBLE DE VOLET ROULANT A MONTER AVEC UN TEL DISPOSITIF**
STÜTZVORRICHTUNG FÜR ROLLO UND MIT SOLCH EINER VORRICHTUNG ZU VERSEHENE ROLLOANORDNUNG
SUPPORT DEVICE FOR ROLLER BLIND AND ROLLER BLIND ASSEMBLY TO BE MOUNTED WITH SUCH A DEVICE

(30) Priorité: 24.01.2006 FR 0600634
(43) Date de publication de la demande: 08.10.2008
(73) Titulaire: Zurfluh Feller, 25190 Autechaux Roide (FR)
(72) Inventeur: MENY, Frédéric, F-25150 Autechaux Roide (FR); ALLEMAND, Jean-Marie, F-25190 Villars-sous-Dampjoux (FR)
(74) Mandataire: Michardière, Bernard
(86) Numéro de dépôt international: PCT/FR2006/002630
(87) Numéro de publication internationale: WO 2007/085709

(56) Documents cités:
- EP-A- 1 239 110
- DE-A1- 3 235 524
- DE-A1- 10 225 973
- DE-U1- 9 302 394

## Description

L'invention est relative à un dispositif de support pour un volet roulant qui comporte un tablier enroulé sur un arbre, comprenant un flasque à chaque extrémité de l'arbre, le tablier pouvant être déroulé, après installation dans un coffre ou une réservation en tête d'une ouverture munie sur ses côtés de coulisses pour guider le tablier, un moyen d'assemblage étant prévu sur chaque flasque pour coopérer avec un moyen d'assemblage complémentaire prévu sur une patte propre à être engagée en tête de coulisse afin de faire supporter l'arbre par les flasques.

DE 102 25 973 A1 décrit un dispositif de support pour volet roulant comprenant un flasque à chaque extrémité de l'arbre du volet. Chaque flasque est monté fixe, sans possibilité de réglage en profondeur, sur une coulisse par l'intermédiaire d'un élément de liaison, en forme d'équerre, bloqué sur le flasque. Selon une variante, un montage coulissant en profondeur pour l'arbre seul est prévu de manière que le volet se présente toujours à la verticale des coulisses au fur et à mesure de son enroulement ou de son déroulement.

DE 93 02 934 U1 montre aussi une disposition permettant un déplacement en profondeur de l'arbre seul par rapport aux coulisses.

Les volets traditionnels sont habituellement livrés sur chantier en éléments séparés ou en pièces détachées, et ensuite assemblés et montés par un professionnel sur ce chantier. Aujourd'hui, la tendance est de préparer de plus en plus les volets en atelier afin de réduire au minimum la main d'oeuvre sur chantier car, d'une part, le personnel de chantier est de moins en moins formé et spécialisé pour le bon montage et réglage du volet et, d'autre part, le taux horaire y est plus important. La mise en oeuvre et le réglage de tels volets doivent donc être repensés pour devenir plus aisés. En particulier, le nombre de pièces à monter sur le chantier doit être aussi réduit que possible.

Par ailleurs, notamment dans le cas d'une réservation dans le gros oeuvre qui respecte toujours un minimum d'espace au niveau diamètre d'enroulement, la position des coulisses par rapport l'axe d'enroulement reste variable. La coulisse passe généralement devant la traverse haute de la menuiserie et vient déboucher dans la réservation ou dans un caisson. En fonction de l'épaisseur d'isolation disposée côté intérieur du mur, la cote de déport horizontal entre l'axe d'enroulement et la coulisse sera variable. Il y a donc avantage à prévoir un réglage, qui sera effectué par le personnel sur site.

L'invention a pour but de proposer un dispositif de support de volet roulant qui permet à l'installateur de régler aisément en profondeur la position de l'ensemble du tablier, de l'arbre et des flasques, en fonction des différentes configurations rencontrées.

L'invention a également pour but de proposer un dispositif de support de volet roulant permettant une mise en place simple et rapide de l'ensemble du tablier et de l'arbre d'enroulement, avec un nombre d'opérations de montage et de réglage réduit sur le chantier.

Selon l'invention, un dispositif de support pour un volet roulant tel que défini précédemment est caractérisé en ce que le moyen d'assemblage du flasque et le moyen d'assemblage complémentaire de la patte sont prévus pour permettre un réglage en profondeur de la position de l'arbre par rapport aux coulisses, de sorte qu'un ensemble préalablement monté en atelier, constitué au moins par le tablier enroulé sur l'arbre monté entre les flasques, peut être installé sur un chantier par assemblage des flasques et des pattes avec réglage en profondeur de la position de l'arbre et de l'ensemble de volet roulant.

Le moyen d'assemblage d'un flasque est avantageusement prévu sur sa face extérieure.

Le moyen d'assemblage d'un flasque peut comprendre au moins un ergot solidaire du flasque, tandis que le moyen d'assemblage complémentaire de la patte peut comprendre au moins une encoche propre à recevoir l'ergot.

Avantageusement, chaque ergot comporte un moyen de butée à son extrémité libre. Ce moyen de butée peut être formé par une collerette.

De préférence, la patte comporte au moins deux séries d'encoches, chaque série présentant un décalage différent par rapport à l'axe de la patte. Généralement chaque série comporte au moins deux encoches, tandis que le flasque comporte au moins deux ergots parallèles propres à être reçus dans l'une des séries d'encoches.

La patte qui comporte plusieurs séries d'encoches permet plusieurs positions du flasque décalées en profondeur par rapport à la patte et à la coulisse. La patte peut être réalisée par découpage d'une tôle, les encoches étant réalisées dans la tranche de la tôle.

Deux séries d'encoches peuvent être réalisées latéralement de chaque coté d'une patte. Une première série peut être à l'aplomb de l'axe vertical de la patte et une autre série est décalée par rapport à cet axe vertical. Plusieurs séries d'encoches avec décalages différents peuvent être prévues pour augmenter les possibilités de réglage en profondeur de l'arbre du volet roulant.

Le flasque peut comporter au moins une languette propre à être déformée, après montage sur la patte, pour s'opposer au démontage de la patte.

La patte peut être réalisée par découpage d'une tôle, les encoches étant réalisés dans la tranche de la tôle.

L'invention est également relative à un ensemble de volet roulant comprenant un arbre, un tablier à enrouler sur cet arbre et un flasque à chaque extrémité de l'arbre, à monter avec un dispositif de support tel que défini précédemment, caractérisé en ce que le tablier est enroulé sur l'arbre entre les flasques pour livraison sur un chantier, et en ce que chaque flasque comporte un moyen d'assemblage pour coopérer avec un moyen d'assemblage complémentaire prévu sur une patte propre à être engagée en tête d'une coulisse, et pour permettre un réglage en profondeur de la position de l'arbre par rapport aux coulisses, de sorte qu'un ensemble préalablement monté en atelier, constitué au moins par le tablier enroulé sur l'arbre monté entre les flasques, peut être installé sur un chantier par assemblage des flasques et des pattes avec réglage en profondeur de la position de l'arbre et de l'ensemble de volet roulant.

Avantageusement, chaque flasque comporte, sur sa face extérieure, le moyen d'assemblage pour coopérer avec le moyen d'assemblage complémentaire prévu sur la patte.

L'ensemble de volet roulant peut ainsi être préparé en atelier, transporté en bloc, puis monté dans un coffre ou une réservation par fixation des flasques sur les pattes, elles-mêmes montées sur des coulisses.

Avantageusement une plaquette est prévue contre la face extérieure du flasque côté opposé à la manoeuvre pour coopérer avec une extrémité en saillie de l'arbre et éviter à l'arbre d'échapper à un palier du flasque, tant au moment du transport que pendant le fonctionnement. Cette plaquette peut comporter une échancrure propre à venir se clipper dans une gorge de l'extrémité en saillie de l'arbre.

De préférence, le dispositif d'entraînement est monté en atelier contre la face extérieure du flasque côté manoeuvre pour livraison sur un chantier.

Dans le cas d'un dispositif d'entraînement à commande manuelle, une plaquette permettant de bloquer la rotation de l'arbre pendant le transport peut être prévue contre la face extérieure du flasque côté manoeuvre, cette plaquette étant fixée de manière démontable contre la face extérieure du flasque et comportant une échancrure propre à retenir en rotation un axe carré d'entraînement de l'arbre.

D'autres caractéristiques et avantages de l'invention apparaîtront dans la description qui suit d'un exemple de réalisation avec référence aux dessins annexés mais qui n'a aucun caractère limitatif.

Sur ces dessins :
Fig. 1 est une vue en perspective éclatée d'un volet roulant selon l'invention.
Fig. 2 est une vue schématique en coupe verticale d'un volet roulant mis en place dans une ouverture, selon un enroulement intérieur.
Fig. 3 est une vue en coupe verticale, à plus grande échelle, d'un volet roulant mis en place selon un enroulement extérieur « en point d'interrogation ».
Fig. 4 est une vue partielle en perspective éclatée à plus grande échelle de la zone d'assemblage de la patte et du flasque.
Fig. 5 est une vue en élévation latérale partielle du montage, selon l'invention, d'un flasque sur une patte selon une première position relative, et
Fig. 6 est une vue en élévation latérale partielle du montage, selon l'invention, d'un flasque sur une patte selon une deuxième position relative.

En se référant à Fig. 1 à 3, on peut voir un ensemble M de volet roulant destiné à être mis en place dans un logement L prévu au-dessus d'une ouverture O à obturer. Le logement L peut se situer dans un caisson C (Fig.2) ou dans une réservation R (Fig.3) de la maçonnerie.

L'ensemble M comprend un arbre d'enroulement 1 situé entre deux flasques 2 parallèles.

Le terme « flasque » utilisé dans la description et les revendications désigne une plaque dont le périmètre entoure complètement celui du tablier lorsqu'il est totalement enroulé sur l'arbre. Aucune zone du tablier enroulé ne se trouve radialement à l'extérieur du périmètre du flasque , lequel assure le maintien du tablier enroulé et son guidage lors du déroulement.

Un tablier B, enroulé sur l'arbre 1, peut être déroulé, après installation de l'ensemble M dans l'ouverture O. Des coulisses verticales 5 sont prévues sur les côtés de l'ouverture pour le guidage du tablier. Un dispositif d'entraînement 3 est installé à l'une des extrémités de l'arbre 1, du côté d'un flasque opposé au tablier B, de manière à permettre l'entraînement en rotation de l'arbre. Le dispositif d'entraînement 3 peut être à actionnement manuel et constitué par un treuil schématiquement représenté sur Fig.1, actionné à l'aide d'une tringle non représentée, ou par une poulie (non représentée) actionnée à l'aide d'une sangle. Le dispositif d'entraînement 3 peut aussi être constitué par un moteur, généralement un moteur électrique.

L'arbre 1, le tablier B enroulé sur l'arbre 1, les flasques 2 dans lesquels sont montées les extrémités de l'arbre 1, et de préférence le dispositif d'entraînement 3, forment un ensemble préparé en atelier, transporté en bloc et prêt à être monté tel que.

Le flasque 2 situé du côté opposé à l'entraînement, c'est-à-dire à gauche selon Fig.1, comporte dans sa zone centrale un palier 2c pour un montage rotatif d'une extrémité en saillie 1a de l'arbre 1. L'extrémité 1a comporte une gorge circulaire 1b qui se trouve du côté extérieur du flasque 2 lorsque l'extrémité 1a traverse le palier 2c.

Une plaquette G, notamment en matière plastique, est prévue pour le blocage en translation de l'arbre 1 relativement au flasque 2. La plaquette G est disposée contre la face extérieure du flasque 2, côté opposé à la manoeuvre. La plaquette G coopère avec l'extrémité en saillie de l'arbre et évite à l'arbre d'échapper au palier, tant au moment du transport que pendant le fonctionnement. Cette plaquette G comporte, à une extrémité, une échancrure circulaire Ga limitée par des branches relativement souples propres à venir se clipper dans la gorge 1b de l'extrémité 1a qui fait saillie sur le flasque après assemblage. Une seconde extrémité élargie Gb de la plaquette G comporte une fenêtre facilitant la mise en place et l'extraction. Cette plaquette G est prévue que la manoeuvre soit assurée par treuil, poulie avec sangle, ou moteur.

Dans le cas où le volet est prévu avec une commande manuelle, le dispositif d'entraînement 3 étant formé par un treuil ou une poulie avec sangle, le flasque 2 côté manoeuvre comporte un palier 2d pour supporter de manière rotative l'arbre 1. Le dispositif d'entraînement 3 est monté contre la face extérieure du flasque 2 et comporte en son centre une ouverture d'entraînement en rotation carrée, traversée par un axe S carré de liaison en rotation entre un embout lié à l'arbre tubulaire 1 et le dispositif d'entraînement 3. On peut alors prévoir contre la face extérieure du flasque 2 côté manoeuvre une autre plaquette G2 (Fig.1) permettant de bloquer la rotation de l'arbre pendant le transport. Cette plaquette est fixée de manière démontable contre la face extérieure du flasque et comporte une échancrure rectangulaire G2a propre à coiffer et retenir en rotation l'axe carré S d'entraînement de l'arbre 1. La plaquette G2 peut comporter un pion G2b propre à s'engager dans un trou F du flasque pour l'arrêt en rotation. La plaquette G2 est retirée lors de la mise en service du volet roulant.

Dans le cas où le volet est commandé par un moteur électrique, le problème de l'arrêt en rotation de l'arbre 1 pendant le transport ne se pose pas car la tête moteur est bloquée en rotation directement sur le flasque. L'arbre du moteur traverse le flasque et est relié à l'arbre 1.

Les flasques 2 sont de préférence d'épaisseur constante et réalisés à partir d'éléments découpés dans des plaques de tôle, puis éventuellement mis en forme par pliage. Les flasques 2 peuvent comporter des oreilles 4 pour liaison avec des accessoires.

Chaque flasque 2 comporte sur la partie inférieure de sa face extérieure, opposée à l'arbre 1, un moyen d'assemblage A1 avantageusement formé par des ergots 2a. Les ergots 2a sont alignés verticalement lorsque le flasque 2 est en place. Ces ergots 2a peuvent être constitués par des pièces cylindriques réalisées en décolletage et rivées sur le flasque. Les ergots 2a comportent à leur extrémité libre une collerette 2b formant arrêt longitudinal.

En variante, notamment pour une réalisation économique, les ergots peuvent être poinçonnés et emboutis directement dans le flasque de tôle, par exemple sous forme de pattes relevées.

Le moyen d'assemblage A1 du flasque est prévu pour coopérer avec un moyen d'assemblage complémentaire A2 prévu sur une patte 6 propre à être engagée en tête de coulisse 5 afin de faire supporter l'arbre 1 par les flasques.

Les coulisses 5 sont fixées verticalement, par exemple sur une menuiserie 7 de l'ouverture O à équiper, et sont prévues avec une cage arrière formant logement 5a (Fig.1) pour recevoir une patte 6. Un embout évasé de guidage pour le volet, ou tulipe T, est de préférence monté à l'extrémité supérieure de chaque coulisse 5.

Chaque patte 6, plus particulièrement visible sur Fig. 4, peut être réalisée par découpe d'une plaque de tôle. La patte 6 comporte une partie inférieure 6a destinée à coopérer avec la partie supérieure d'une coulisse 5. La partie inférieure 6a présente une extrémité effilée facilitant son insertion dans la cage 5a de la coulisse 5. La partie supérieure 6b de chaque patte 6 est décalée transversalement par rapport à l'axe vertical de la partie inférieure 6a. Les parties 6a,6b sont généralement dans un même plan.

Des doigts 6c1 et 6c2 s'étendent orthogonalement de part et d'autre de la partie supérieure 6b, dont ils sont solidaires. Les espaces entre les doigts 6c1, 6c2, ou au-dessus de ces doigts, constituent des encoches 6e1, 6e2. Au moins certaines de ces encoches sont limitées, à leur extrémité éloignée de l'axe vertical de la partie 6b, par des dents 6d en saillie vers le haut. Le bord supérieur 6r d'une dent 6d forme de préférence une rampe inclinée montant de l'extérieur vers l'encoche.

La zone située à mi-longueur des doigts 6c1 est à l'aplomb de la ligne centrale verticale de la patte 6. Une première série ou colonne d'encoches 6e1 est ainsi définie, qui se trouve dans l'axe vertical de la partie inférieure 6a de la patte.

La zone située à mi-longueur des doigts 6c2 est déportée suivant une direction orthogonale à la patte 6, dans le plan de cette patte. Une deuxième série ou colonne d'encoches 6e2 est ainsi définie, qui est déportée d'une distance X (Fig.5 et 6) par rapport à l'axe vertical de la partie inférieure 6a de la patte.

Dans l'exemple représenté sur Fig.4, trois doigts 6c1, 6c2 espacés verticalement sont représentés, le doigt inférieur et le doigt supérieur comportant une dent 6d en extrémité avec rampe inclinée 6r. Le nombre de doigts pourrait être différent, notamment supérieur à trois.

La distance entre les encoches inférieure et supérieure 6e1, ou 6e2, est égale à la distance entre les ergots 2a. Un flasque 2 peut être assemblé à une patte 6 en emboîtant les ergots 2a soit dans les encoches extrêmes (inférieure et supérieure) 6e1, soit dans les encoches extrêmes 6e2.

Les doigts 6c2 ont été représentés avec une longueur limitée en déport horizontal, de sorte qu'une seule encoche 6e2 est formée sur chaque doigt. Bien entendu, les doigts 6c2 pourraient avoir une longueur plus importante et comporter plusieurs encoches ou crans décalés sur chaque doigt suivant une direction orthogonale à l'axe vertical de la patte 6, dans son plan. Une telle disposition permettrait de définir des déports différents par rapport à l'axe vertical de la patte 6, et d'augmenter les possibilités de réglage en profondeur.

Les pattes 6 comportent, à un niveau inférieur à celui des doigts 6c1, 6c2, des ouvertures 6f, poinçonnées dans la partie centrale des pattes, utilisées pour bloquer verticalement la patte dans la coulisse.

Des languettes 2e sont prédécoupées dans chaque flasque 2 et restent attenantes au flasque suivant un côté. Les languettes 2e sont prévues pour se trouver de part et d'autre de la partie 6b de la patte 6, et en face d'une encoche 6e1 ou 6e2, lorsque la patte 6 est assemblée à un flasque 2.

Le montage d'un ensemble de volet roulant avec le dispositif de support de l'invention peut s'effectuer comme suit.

En atelier, l'ensemble de volet roulant est préparé avec le tablier B enroulé, entre les flasques 2, sur l'arbre 1 qui est engagé à son extrémité 1a dans le palier 2c du flasque 2. Le dispositif d'entraînement 3 est monté contre la face extérieure du flasque 2 côté manoeuvre.

Dans le cas d'une commande manuelle, treuil ou poulie avec sangle, l'arbre 1 est supporté de manière rotative par le palier 2d. Une plaquette G2 peut être mise en place contre la face extérieure du flasque côté manoeuvre pour bloquer en rotation l'arbre 1 relativement aux flasques pendant le transport.

Dans le cas d'une motorisation, la tête moteur est bloquée en rotation directement sur la face extérieure du flasque 2 côté manoeuvre. L'arbre du moteur traverse le flasque et est relié à l'arbre 1.

L'ensemble préparé en atelier est livré avec des pattes 6 correspondant aux flasques 2, et des coulisses 5.

Sur le chantier, l'installateur commence par poser les coulisses 5 dans l'ouverture à équiper, par exemple sur les montants ou tapées d'une menuiserie 7. Les pattes 6 sont installées en tête des coulisses 5, en faisant dépasser la patte 6 et la tulipe T à l'intérieur du caisson C ou de la réservation R. A cet effet, les parties inférieures 6a des pattes 6 sont enfoncées dans les logements 5a des coulisses 5. L'installateur peut être amené lors de cette opération à couper les coulisses 5 en longueur, par exemple à l'extrémité opposée à celle munie de la patte, ce qui donne un paramètre de réglage vertical.

Du fait que les pattes 6 comportent au moins deux séries d'emplacements distincts 6e1 ou 6e2 pour les ergots 2a, l'installateur pourra choisir la série d'emplacements la mieux adaptée à la situation. Il dispose donc d'un deuxième paramètre de réglage dans le sens de la profondeur par un simple retournement de la patte 6.

Le dispositif permet également une adaptation à des enroulements intérieurs ou extérieurs suivant le sens d'introduction des flasques dans le caisson ou la réservation.

Dans le cas d'un montage avec un caisson C (Fig.2 et 6) pouvant recevoir le tablier en enroulement intérieur, la patte 6 sera montée dans la coulisse en position alignée à la verticale du diamètre maximum d'enroulement du tablier. Les ergots 2a seront emboîtés dans les encoches 6e1.

Dans le cas d'un montage utilisant un enroulement extérieur dit « en point d'interrogation » (Fig. 3 et 5), la patte 6 sera retournée par rapport à Fig.6 et montée dans la coulisse 5 de manière que la partie supérieure 6b de la patte 6 soit déportée vers l'intérieur (Fig. 5). Les ergots 2a seront emboîtés dans les encoches 6e2.

Cette opération est facilitée par la structure des pattes 6. Le simple fait de retourner les pattes 6 permet de passer d'un réglage à l'autre.

L'installateur prend ensuite l'ensemble de volet roulant formé de l'arbre 1, du tablier enroulé B, des flasques 2 et du dispositif d'entraînement 3, et vient emboîter les ergots de fixation 2a dans les encoches 6e1 ou 6e2. Les rampes 6r des dents 6d facilitent cette opération puisqu'il est possible de poser les ergots 2a sur les rampes 6r et de pousser l'ensemble de volet roulant jusqu'à ce que les ergots 2a tombent dans les encoches 6e1 ou 6e2.

Pour verrouiller le système une fois assemblé, l'installateur déforme à l'aide d'une lame de tournevis, ou équivalent, au moins une languette 2e de matière du flasque pour qu'elle vienne se mettre en opposition au sens de démontage de la patte 6. En variante, la languette pourrait former un cliquet élastique qui s'efface lors de la descente des doigts et se remet en position de verrouillage après franchissement.

Lorsque la mise en place est terminée, l'installateur déforme alors une portion de coulisse en regard d'une ouverture 6f de manière à retenir la patte 6 à l'encontre d'une sortie de la coulisse 5.

Dans le cas d'un dispositif d'entraînement 3 à commande manuelle, l'installateur termine la mise en place en retirant la plaquette G2 éventuelle, et en mettant en place une tringle de commande pour un treuil, ou une sangle pour une poulie.

Dans le cas d'une motorisation, l'installateur termine la mise en place par le branchement électrique du moteur.

Les flasques 2 ont pour fonction de conserver le tablier B bien aligné pendant le transport de l'atelier jusqu'au chantier; ils permettent, après l'installation du volet, de soutenir l'arbre d'enroulement 1 dans le coffre ou la réservation et d'assurer la continuité du guidage du tablier quand il descend et remonte dans les coulisses.

Cet ensemble permet un montage rapide, et diminue les risques d'erreur sur chantier et les risques de malfaçon.

L'invention permet de faire livrer sur chantier un volet qui est déjà préfabriqué en usine.

## Revendications

1. Dispositif de support pour un volet roulant qui comporte un tablier (B) enroulé sur un arbre (1), comprenant un flasque (2) à chaque extrémité de l'arbre, le tablier pouvant être déroulé, après installation dans un coffre ou une réservation en tête d'une ouverture munie sur ses côtés de coulisses (5) pour guider le tablier, un moyen d'assemblage (A1) étant prévu sur chaque flasque pour coopérer avec un moyen d'assemblage complémentaire (A2) prévu sur une patte (6) propre à être engagée en tête de coulisse (5) afin de faire supporter l'arbre (1) par les flasques, **caractérisé en ce que** le moyen d'assemblage (A1) du flasque et le moyen d'assemblage complémentaire (A2) de la patte sont prévus pour permettre un réglage en profondeur de la position de l'arbre (1) par rapport aux coulisses (5), de sorte qu'un ensemble préalablement monté en atelier, constitué au moins par le tablier (B) enroulé sur l'arbre (1) monté entre les flasques (2), peut être installé sur un chantier par assemblage des flasques (2) et des pattes (6) avec réglage en profondeur de la position de l'arbre et de l'ensemble de volet roulant.

2. Dispositif selon la revendication 1, **caractérisé en ce que** le moyen d'assemblage (A1) d'un flasque est prévu sur sa face extérieure.

3. Dispositif selon la revendication 1 ou 2, **caractérisé en ce que** le moyen d'assemblage (A1) d'un flasque comprend au moins un ergot (2a) solidaire du flasque, tandis que le moyen d'assemblage complémentaire (A2) de la patte comprend au moins une encoche (6e1, 6e2) propre à recevoir l'ergot.

4. Dispositif selon la revendication 3, **caractérisé en ce que** chaque ergot (2a) comporte un moyen de butée formé par une collerette (2b) à son extrémité libre.

5. Dispositif selon la revendication 3 ou 4, **caractérisé en ce que** la patte (6) comporte au moins deux séries (6e1, 6e2) d'encoches, chaque série présentant un décalage différent par rapport à l'axe de la patte.

6. Dispositif selon la revendication 5, **caractérisé en ce que** chaque série (6e1, 6e2) d'encoches comporte au moins deux encoches, tandis que le flasque (2) comporte au moins deux ergots (2a) parallèles propres à être reçus dans l'une des séries d'encoches.

7. Dispositif selon la revendication 5 ou 6, **caractérisé en ce que** les séries d'encoches (6e1, 6e2) sont réalisées latéralement de chaque côté d'une patte, une première série (6e1) étant à l'aplomb de l'axe vertical de la patte (6) et au moins une autre série (6e2) étant décalée (X) par rapport à cet axe vertical.

8. Dispositif selon l'une des revendications 5 à 7, **caractérisé en ce que** plusieurs séries d'encoches avec décalages différents sont prévues sur la patte.

9. Dispositif selon l'une quelconque des revendications précédentes, **caractérisé en ce que** chaque flasque (2) comporte au moins une languette (2e) propre à être déformée, après montage sur la patte (6), pour s'opposer au démontage de la patte.

10. Dispositif selon l'une quelconque des revendications précédentes, **caractérisé en ce que** la patte (6) est réalisée par découpage d'une tôle, les encoches étant réalisés dans la tranche de la tôle.

11. Ensemble de volet roulant comprenant un arbre (1), un tablier (B) à enrouler sur cet arbre et un flasque(2) à chaque extrémité de l'arbre, à monter avec un dispositif de support selon l'une quelconque des revendications précédentes , **caractérisé en ce que** le tablier (B) est enroulé sur l'arbre entre les flasques pour livraison sur un chantier, et **en ce que** chaque flasque comporte un moyen d'assemblage (A1) pour coopérer avec un moyen d'assemblage complémentaire prévu sur une patte propre à être engagée en tête d'une coulisse, et pour permettre un réglage en profondeur de la position de l'arbre par rapport aux coulisses, de sorte qu'un ensemble préalablement monté en atelier, constitué au moins par le tablier enroulé sur l'arbre monté entre les flasques, peut être installé sur un chantier par assemblage des flasques et des pattes avec réglage en profondeur de la position de l'arbre et de l'ensemble de volet roulant.

12. Ensemble de volet roulant selon la revendication 11, **caractérisé en ce que** en ce que chaque flasque (2) comporte, sur sa face extérieure, le moyen d'assemblage (A1) pour coopérer avec le moyen d'assemblage complémentaire prévu sur la patte.

13. Ensemble de volet roulant selon la revendication 11 ou 12, **caractérisé en ce qu'**une plaquette (G) est prévue contre la face extérieure du flasque côté opposé à la manoeuvre pour coopérer avec une extrémité (1a) en saillie de l'arbre et éviter à l'arbre d'échapper à un palier (2c) du flasque, tant au moment du transport que pendant le fonctionnement.

14. Ensemble de volet roulant selon la revendication 13, **caractérisé en ce que** la plaquette (G) comporte une échancrure (Ga) propre à venir se clipper dans une gorge (1b) de l'extrémité en saillie de l'arbre.

15. Ensemble de volet roulant selon l'une des revendications 11 à 14, **caractérisé en ce que** le dispositif d'entraînement (3) est monté en atelier contre la face extérieure du flasque (2) côté manoeuvre pour livraison sur un chantier.

16. Ensemble de volet roulant selon la revendication 15 prévu avec un dispositif d'entraînement à commande manuelle, **caractérisé en ce qu'**une plaquette (G2) permettant de bloquer la rotation de l'arbre (1) pendant le transport est prévue contre la face extérieure du flasque (2) côté manoeuvre, cette plaquette (G2) étant fixée de manière démontable contre la face extérieure du flasque et comportant une échancrure (G2a) propre à retenir en rotation un axe carré (S) d'entraînement de l'arbre.

## Claims

1. Support device for a roller blind that comprises an apron (B) rolled up on a shaft (1), comprising an end-piece (2) at each end of the shaft, the apron being able to be unrolled, after installation in a casing or a reservation at the head of an opening furnished on its sides with slots (5) for guiding the apron, an assembly means (A1) being provided on each end-piece to interact with a matching assembly means (A2) provided on a leg (6) suitable for being engaged at the head of a slot (5) in order to have the shaft (1) supported by the end-pieces, **characterized in that** the assembly means (A1) of the end-piece and the matching assembly means (A2) of the leg are designed to allow a depthwise adjustment of the position of the shaft (1) relative to the slots (5) so that an assembly that is preinstalled at the factory, consisting of at least the apron (B) rolled up on the shaft (1) mounted between the end-pieces (2), can be installed on a site by assembly of the end-pieces (2) and of the legs (6) with depthwise adjustment of the position of the shaft and of the roller blind assembly.

2. Device according to Claim 1, **characterized in that** the assembly means (A1) for assembling an end piece is provided on its outer face.

3. Device according to Claim 1 or 2, **characterized in that** the assembly means (A1) for assembling an end-piece comprises at least one lug (2a) secured to the end-piece, while the matching assembly means (A2) of the leg comprises at least one notch (6e1, 6e2) suitable for receiving the lug.

4. Device according to Claim 3, **characterized in that** each lug (2a) comprises an abutment means formed by a collar (2b) at its free end.

5. Device according to Claim 3 or 4, **characterized in that** the leg (6) comprises at least two series (6e1, 6e2) of notches, each series having a different offset relative to the axis of the leg.

6. Device according to Claim 5, **characterized in that** each series (6e1, 6e2) of notches comprises at least two notches, while the end-piece (2) comprises at least two parallel lugs (2a) suitable for being accommodated in one of the series of notches.

7. Device according to Claim 5 or 6, **characterized in that** the series of notches (6e1, 6e2) are produced laterally on each side of a leg, a first series (6e1) being level with the vertical axis of the leg (6) and at least one other series (6e2) being offset (X) relative to this vertical axis.

8. Device according to one of Claims 5 to 7, **characterized in that** several series of notches with different offsets are provided on the leg.

9. Device according to any one of the preceding claims, **characterized in that** each end-piece (2) comprises at least one tongue (2e) suitable for being deformed, after installation on the leg (6) in order to resist the removal of the leg.

10. Device according to any one of the preceding claims, **characterized in that** the leg (6) is made by cutting out a metal sheet, the notches being made in the edge of the metal sheet.

11. Roller blind assembly comprising a shaft (1), an apron (B) to be rolled up on this shaft and an end-piece (2) at each end of the shaft, to be installed with a support device according to any one of the preceding claims, **characterized in that** the apron (B) is rolled up on the shaft between the end-pieces for delivery to a site, and **in that** each end-piece comprises an assembly means (A1) for interacting with a matching assembly means provided on a leg suitable for being engaged at the head of a slot, and for allowing a depthwise adjustment of the position of the shaft relative to the slots, so that an assembly that is preinstalled at the factory, consisting of at least the apron rolled up on the shaft mounted between the end-pieces, can be installed on a site by assembly of the end-pieces and of the legs with depthwise adjustment of the position of the shaft and of the roller blind assembly.

12. Roller blind assembly according to Claim 11, **characterized in that** each end-piece (2) comprises, on its outer face, the assembly means (A1) for interacting with the matching assembly means provided on the leg.

13. Roller blind assembly according to Claim 11 or 12, **characterized in that** a plate (G) is provided against the outer face of the end-piece on the side opposite to the operation in order to interact with a protruding end (1a) of the shaft and prevent the shaft from escaping from a bearing (2c) of the end-piece, both during transport and during functioning.

14. Roller blind assembly according to Claim 13, **characterized in that** the plate (G) comprises a recess (Ga) suitable for being clipped into a groove (1b) of the protruding end of the shaft.

15. Roller blind assembly according to one of Claims 11 to 14, **characterized in that** the driving device (3) is installed at the factory against the outer face of the end-piece (2) on the operation side for delivery to a site.

16. Roller blind assembly according to Claim 15, provided with a manually controlled driving device, **characterized in that** a plate (G2) making it possible to prevent the shaft (1) from rotating during transport is provided against the outer face of the end-piece (2) on the operation side, this plate (G2) being removably attached against the outer face of the end-piece and comprising a recess (G2a) suitable for retaining in rotation a square spindle (S) for driving the shaft.

## Patentansprüche

1. Stützvorrichtung für einen Rolladen, der einen auf einer Welle (1) aufgewickelten Panzer (B) aufweist, mit einem Flansch (2) an jedem Wellenende, wobei der Panzer nach der Anbringung in einem Kasten oder einer Ausnehmung an der Oberseite einer Öffnung, die an ihren Seiten mit Schienen (5) zum Führen des Panzers versehen ist, abgewickelt werden kann, wobei eine Montageeinrichtung (A1) an jedem Flansch vorgesehen ist, um mit einer komplementären Montageeinrichtung (A2) zusammenzuwirken, welche an einer Lasche (6) vorgesehen ist, die zum Einsetzen in das obere Ende einer Schiene (5) geeignet ist, um die Welle (1) über die Flansche zu stützen, **dadurch gekennzeichnet, dass** die Montageeinrichtung (A1) des Flanschs und die komplementäre Montageeinrichtung (A2) der Lasche vorgesehen sind, um eine Tiefenverstellung der Position der Welle (1) in Bezug auf die Schienen (5) zu ermöglichen, derart, dass eine werkstattseitig vormontierte Anordnung, die mindestens aus dem auf der zwischen den Flanschen (2) montierten Welle (1) aufgewickelten Panzer (B) besteht, auf einer Baustelle durch Montage der Flansche (2) und der Laschen (6) unter Tiefenverstellbarkeit der Welle und der Rollladenanordnung installierbar ist.

2. Vorrichtung nach Anspruch 1, **dadurch gekennzeichnet, dass** die Montageeinrichtung (A1) eines Flanschs an dessen Außenseite angeordnet ist.

3. Vorrichtung nach Anspruch 1 oder 2, **dadurch gekennzeichnet, dass** die Montagevorrichtung (A1) eines Flanschs mindestens einen fest mit dem Flansch verbundenen Stift (2a) aufweist, während die komplementäre Montageanordnung (A2) der Lasche mindestens eine Kerbe (6e1, 6e2) aufweist, die zur Aufnahme des Stifts geeignet ist.

4. Vorrichtung nach Anspruch 3, **dadurch gekennzeichnet, dass** jeder Stift (2a) eine Anschlageinrichtung aufweist, welche durch einen Bund (2b) an seinem freien Ende gebildet ist.

5. Vorrichtung nach Anspruch 3 oder 4, **dadurch gekennzeichnet, dass** die Lasche (6) mindestens zwei Reihen (6a1, 6a2) von Kerben aufweist, wobei jede Reihe einen anderen Versatz in Bezug auf die Achse der Lasche aufweist.

6. Vorrichtung nach Anspruch 5, **dadurch gekennzeichnet, dass** jede Reihe (6e1, 6e2) von Kerben mindestens zwei Kerben aufweist, während der Flansch (2) mindestens zwei parallele Stifte (2a) aufweist, die zur Aufnahme in einer der Reihen von Kerben geeignet sind.

7. Vorrichtung nach Anspruch 5 oder 6, **dadurch gekennzeichnet, dass** die Reihen von Kerben (6e1, 6e2) seitlich zu beiden Seiten einer Lasche ausgebildet sind, wobei eine erste Reihe (6e1) mit der vertikalen Achse der Lasche (6) fluchtet und mindestens eine andere Reihe (6e2) in Bezug auf diese vertikale Achse versetzt (X) ist.

8. Vorrichtung nach einem der Ansprüche 5 bis 7, **dadurch gekennzeichnet, dass** mehrere Reihen von Kerben mit unterschiedlichem Versatz an der Lasche vorgesehen sind.

9. Vorrichtung nach einem der vorhergehenden Ansprüche, **dadurch gekennzeichnet, dass** jeder Flansch (2) mindestens eine Zunge (2e) aufweist, die nach der Montage an der Lasche (6) verformbar ist, um einer Demontage der Lasche entgegen zu wirken.

10. Vorrichtung nach einem der vorhergehenden Ansprüche, **dadurch gekennzeichnet, dass** die Lasche (6) durch Stanzen eines Blechs hergestellt ist, wobei die Kerben in dem Blechstreifen ausgebildet sind.

11. Rollladenanordnung mit einer Welle (1), einem auf die Welle aufwickelbaren Panzer (B)und einem Flansch (2) an jedem Wellenende, zur Montage mit einer Stützvorrichtung nach einem der vorhergehenden Ansprüche, **dadurch gekennzeichnet, dass** der Panzer (B) zur Auslieferung auf eine Baustelle zwischen den Flanschen auf die Welle aufgewickelt ist, dass jeder Flansch eine Montageeinrichtung (A1) aufweist, welche mit einer an einer Lasche vorgesehenen komplementären Montageeinrichtung, die am oberen Ende einer Schiene einsetzbar ist, zusammenwirkt und die Tiefenverstellung der Position der Welle in Bezug auf die Schienen ermöglicht, derart, dass eine werkstattseitig vormontierte Anordnung, die mindestens aus dem auf der zwischen den Flanschen montierten Welle aufgewickelten Panzer besteht, auf einer Baustelle durch Montage der Flansche und der Laschen unter Tiefenverstellbarkeit der Welle und der Rollladenanordnung installierbar ist.

12. Rollladenanordnung nach Anspruch 11, **dadurch gekennzeichnet, dass** jeder Flansch (2) auf seiner Außenseite die Montageeinrichtung (A1) zum Zusammenwirken mit der an der Lasche vorgesehenen komplementären Montageeinrichtung aufweist.

13. Rollladenanordnung nach Anspruch 11 oder 12, **dadurch gekennzeichnet, dass** eine Platte (G) in Anlage an der Außenseite des der Betätigungsseite gegenüberliegenden Flanschs vorgesehen ist, um mit einem von der Welle vorstehenden Ende (1a) zusammenzuwirken und zu verhindern, dass die Welle aus einem Lager (2c) des Flanschs gerät, sei es während des Transports oder während des Gebrauchs.

14. Rollladenanordnung nach Anspruch 13, **dadurch gekennzeichnet, dass** die Platte (G) eine Ausnehmung (Ga) aufweist, die geeignet ist, in eine Nut (1b) des vorstehenden Wellenendes einzurasten.

15. Rollladenanordnung nach einem der Ansprüche 11 bis 14, **dadurch gekennzeichnet, dass** die Antriebsvorrichtung (3) zur Auslieferung auf eine Baustelle werkstattseitig in Anlage an der Außenseite des betätigungsseitigen Flanschs (2) montiert ist.

16. Rollladenanordnung nach Anspruch 15, versehen mit einer manuell betätigbaren Antriebsvorrichtung, **dadurch gekennzeichnet, dass** eine Platte (G2), welche das Blockieren des Drehens der Welle (1) während des Transports ermöglicht, in Anlage an der Außenseite des betätigungsseitigen Flanschs (2) vorgesehen ist, wobei diese Platte (G2) demontierbar in Anlage an der Außenseite des Flanschs angebracht ist und eine Ausnehmung (G2a) aufweist, die geeignet ist, eine quadratische Wellenantriebsachse (S) gegen Drehung gesichert zu halten.
